# EUROPÄISCHE PATENTSCHRIFT

(11) **EP 0 317 782 B1**
(45) Veröffentlichungstag und Bekanntmachung des Hinweises auf die Patenterteilung: **04.03.1992**
(21) Anmeldenummer: 88117884.2
(22) Anmeldetag: 27.10.1988
(51) Int. Cl.: B66B 9/20

(54) **Schrägaufzug, insbesondere Material- und/oder Pesonenaufzug**
Inclined lift, in particular a goods and/or passenger lift
Elévateur incliné, en particulier pour matériaux et/ou personnes

(30) Priorität: 23.11.1987 DE 3739596
(43) Veröffentlichungstag der Anmeldung: 31.05.1989
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- DE-A- 1 175 838
- GB-A- 2 179 915
- US-A- 3 891 062

## Beschreibung

Die Erfindung betrifft einen Schrägaufzug, insbesondere Material- und/oder Personenaufzug mit mehreren Teleskopschüssen, welche Führungsschienen für einen daran verfahrbaren, ein Lastaufnahmemittel tragenden Schlitten bilden, welcher mittels Oberrollen und Unterrollen an dem Schienenprofil gefuhrt ist, wobei der Abstand zwischen des Schlitten und der Unterrolle beim Uebergang von einer Führungsschiene auf die nächstfolgende größeren (kleineren) Querschnittes durch eine vom Schlittenseil (Lastseil) beaufschlagte Rollenverstellung selbstätig veränderbar ist und die Rollenverstellung aus einem Hebelgestänge besteht.

Für den ausschließlichen Materialtransport ist ein Schrägaufzug bekannt geworden, an dessen Schlitten Ober- und Unterrollen angeordnet sind (DE-OS 35 41 836). Der bekannte Schrägaufzug weist mehrere Teleskopschüsse auf, welche aus leiterartig verbundenen Schienenprofilen gebildet sind. Die bekannten Schienenprofile sind etwa U-förmig ausgebildet, also "offene" Profile, welche im Bereich ihrer zueinander weisenden unteren Doppelschenkel durch Quergurte verbunden sind. Die Ober- und Unterrollen führen sich dabei oberhalb und unterhalb des Oberflansches dieser offenen Profile, so daß beim Uebergang von einem Teleskopschuß auf den folgenden Teleskopschuß vom Schlitten jeweils eine Flanschdicke überfahren werden muß. Die hieraus resultierenden Anforderungen an die Schlittenführung sind so lange beherrschbar, wie das Profil im Bereich der Anlage der Ober-und Unterrollen sowie ggf. von Seitenrollen (Außen- oder Innenrollen) keine besondere Profilgebung erfährt, welche den Uebergang von einem Profil zum anderen wesentlich vergrößert. In diesem Zusammenhang ist unter "besonderer Profilgebung" zu verstehen, daß die bekannte Schlittenführung nicht mehr ausreicht, wenn der "Sprung", d.h. also der Uebergang von einem Profil auf das nächstfolgende Profil zu groß wird. Dies kann beispielsweise bei den vorgenannten "offenen" Profilen gegeben sein, wenn die Flansche dieser offenen Profile sehr stark bemessen sind; insbesondere ist die Schlittenführung mit den aus dem Std. d. T. entnehmbaren Maßnahmen nicht mehr beherrschbar, wenn es sich um sogenannte "geschlossene", also kastenförmige Profile handelt.

Bei der Gestaltung von Schrägaufzügen insbesondere für den Personen- oder ggf. kombinierten Personen- und Materialtransport wird aus Sicherheitsgründen geschlossenen Hohlprofilen der Vorzug gegeben, welche teleskopartig ineinandergesteckt und - mit Ausnahme des letzten, untersten Teleskopschusses - nur im Bereich ihrer oberen Enden durch eine Quertraverse verbunden sind. Bei einem derartigen Schrägaufzug können die Ober- bzw. Unterrollen nur an den Ober- bzw. Unterseiten dieser Profile geführt werden, wobei vom untersten Profil bis zum obersten Profil eine erhebliche Durchmesserveränderung gegeben ist. Demgemäß ist nach Maßgabe der älteren deutschen Patentanmeldung P 36 34. 702.7 am Schlitten eine den Rollenabstand zwischen Oberrolle und Unterrolle beim Uebergang von einer Scheine größeren (kleineren) Querschnitts auf eine Scheine kleineren (größeren) Querschnitts verringernde (vergrößernde) Rollenverstellung angeordnet. Diese Rollenverstellung sieht im einzelnen vor, daß bei unveränderlichem Abstand der Oberrolle(n) zum Schlittengrundrahmen eine automatische Anpassung der Unterrolle(n) sowie der Seitenrolle zum jeweils überfahrenen Schienenprofil erfolgt. Unterrolle(n) und Seitenrolle werden gemeinsam mittels einer Gasfeder über ein Parallelogrammgelenk verstellt.

Die Erfindung geht von einem Schrägaufzug aus, wie er durch die GB-A 21 79 915 bekannt geworden ist. Bei dem vorbekannten Schrägaufzug ist ein vom Schlittenseil betätigtes Hebelgestänge vorgesehen, welches auf die Unterrollen des Schlittens wirkt und die Unterrolen in Abhängigkeit vom Zug des Lastseiles selbstätig gegen die Unterkante der Führungsschienen preßt. Dabei wird ausschließlich der Abstand der Unterrollen zueinander verstellt; eine Verstellung der Oberrollen gegenüber dem Schlittenrahmen erfolgt nicht. Seitenrollen, wie sie bei hochbelasteten Schrägaufzügen heute erforderlich sind, sind nicht vorgesehen. Ausgehend von dem Std. d. T. nach GB-A 21 79 915 ist es Aufgabe der Erfindung, die Rollenverstellung zu verbessern; dabei soll berücksichtigt werden, daß der Abstand zwischen Oberrolle und Unterrolle einerseits sowie der Abstand der gegenüberliegenden Seitenrollen andererseits unabhängig voneinander verstelbar ist. Weiter wird mit der Erfindung angestrebt, mit Bezug auf die Abstandsveränderung zwischen Oberrolle und Unterrolle den Andruck der Rollen unabhängig vom Profildurchmesser gleichmäßig zu gestalten, d.h. die Andruckkraft von Oberrolle und Unterrolle soll gleich groß sein, unabhängig davon, ob die vorgenannten Rollen dem Profil größten Querschnitts oder dem Profil kleinsten Querschnitts anliegen. Insbesondere soll mit der vorliegenden Erfindung erreicht werden, daß sowohl Oberrolle als auch Unterrolle lastabhängig eine Bewegung relativ zum Schlitten ausführen.

Die Erfindung löst die gestellte Aufgabe durch die Lehre nach Anspruch 1. Hiernach übt das Schlittenseil über ein entsprechendes Hebelgestänge einen Andruck auf die Oberrolle und die Unterrolle aus (wobei in bekannter Weise jeweils vordere und hintere Rollenpaare zur Anwendung kommen). Der Zug des Lastseiles wird über das Hebelgestänge auf einen vorderen und einen hinteren Lagerbalken übertragen, an dessen freien Enden die die Doppelrollen tragenden Schwingen angeordnet sind. Der für die Anpassung an das nächstfolgende Profil größeren oder kleineren Querschnitts erforderliche Schwenkweg der jeweiligen Rollen (Oberrollen oder Unterrollen) ist nach der hier vorliegenden Erfindung auf Oberrolle und Unterrolle aufgeteilt - während beim Std. d. T. nach GB-A 21 79 915 der gesamte Schwenkweg ausschließlich mittels der Unterrollen durchgeführt werden muß. Es ist ersichtlich, daß sich der Zug des Schlittenseiles (Lastseiles) über das Hebelgestänge auf die Unterrolle bzw. Oberrolle überträgt, d.h. der Anpreßdruck dieser Rollen bleibt gleich, unabhängig davon, ob der Schlitten an einem Profil großen oder kleinen Querschnitts verfährt. Bekanntlich muß die Rollenführung um so exakter sein, je stärker der Schlitten belastet ist, weil bei relativ steil stehendem Schrägaufzug auf den Schlitten ein starkes Kippmoment entgegen der Zugrichtung des Lastseiles ausgeübt wird. Hier liegt ein besonderer Vorteil darin, daß eine unmittelbare Beziehung zwischen der Belastung des Schlittens (und damit zwangsläufig der Belastung des Lastseiles) und dem Andruck der Ober- bzw. Unterrolle gegeben ist, d.h. je stärker der Schlitten belastet ist, desto höher ist der Andruck der Ober- bzw. Unterrolle und damit desto sicherer ist die Führung des Schlittens am Schienenprofil des Schrägaufzuges - wieder unabhängig davon, ob es sich um ein Profil größeren oder kleineren Querschnittes handelt. Dies gilt - wie vorerwähnt - für die Führung der Ober- bzw. Unterrrolle am Schlitten; weniger für die Seitenrollen, weil diese durch die zusätzliche Belastung nur geringfügig stärker belastet werden. Es ist deshalb von besonderem Vorteil, daß sich der Zug des Schlittenseiles ausschließlich auf den Andruck der Ober- und Unterrolle - auswirkt, nicht jedoch zusätzlich auf den Andruck der Seitenrolle. Insofern liegt eine vorteilhaftere Ausgestaltung der Grundüberlegung nach der Anmeldung P 36 34 702.7 vor.

Weitere Merkmale der Erfindung sind durch die Unteransprüche gekennzeichnet.

Die Erfindung ist gemäß Anspruch 4 im einzelnen so verwirklicht, daß das Lastseil an einer drehbaren Zugachse angreift, die ihrerseits einen drehfest mit ihr verbundenen Hebel aufweist, an dem drehbar eine Zuglasche angeordnet ist, die mit ihrem anderen (unteren) Ende drehbar mit einem Waagebalken verbunden ist, welcher über zwischengeschaltete weitere Zuglaschen die unteren Enden des vorderen und hinteren Lagerbalkens miteinander verbindet. Die freien Enden des Waagebalkens sind somit über eine weitere Zuglasche drehbar mit dem unteren Ende des vorderen Lagerbalkens bzw. des hinteren Lagerbalkens drehbar verbunden. Dies bedeutet, daß bei Belastung des Lastseiles die unteren Enden des Lagerbalkens gegeneinander gezogen werden, d.h., der Rollenabstand der Unterrollen verringert sich bei abnehmendem Profilquerschnitt, während sich der Rollenabstand der Oberollen gleichzeitig vergrößert. Dies hat zur Folge, daß die die Last tragenden Oberrollen mit zunehmend kleinerem Profilquerschnitt mit größerem Abstand dem Profil von oben her aufliegen (Anspruch 6). Hierzu ist es zweckmäßig, den Lagerbalken im Bereich seiner Längsmitte an einem Längsträger des Schlittengrundrahmens drehbar zu lagern (Anspruch 5).

Wie vorerwähnt, wirkt das Lastseil hinsichtlich der Rollenverstellung ausschließlich auf die Oberrolle bzw. die Unterrolle; Anspruch 8 vermittelt sinngemäß die Lehre, die Seitenrollen mittels einer Gasfeder und eines entsprechenden Hebelgestänges unabhängig von der Zugkraft des Lastseiles gegen die Außenflächen des Schienenprofils selbstätig elastisch anzupressen.

Bei einem Bruch des Lastseiles ist keine definierte Führung der Ober- bzw. Unterrolle am Schienenprofil mehr gegeben; Anspruch 9 vermittelt sinngemäß die Lehre, die in bekannter Weise verwendete Exzenterbremse zwischen zwei Längsträgern des Schlittengrundrahmens so anzuordnen, daß sie mittels einer Gasfeder beaufschlagbar ist, welche über ein zwischengeschaltetes Zugseil auf die drehfest mit der Zugachse verbundene Exzenterbremse ständig ein entgegen der Zugrichtung des Lastseiles gerichtetes Moment ausübt.

Die Erfindung wird nachfolgend anhand eines Ausführungsbeispieles näher erläutert.

Es zeigen:
- Fig. 1: eine Gesamtansicht eines Schrägaufzuges
- Fig. 2: eine Seitenansicht des Schlittens mit der Rollenverstellung in vergrößertem Maßstab gemäß Pfeilrichtung II nach Fig. 1
- Fig. 3: eine Draufsicht auf den Schlittengrundrahmen in vergrößertem Maßstab gemäß Pfeilrichtung III nach Fig. 2
- Fig. 4A: eine Ansicht in Pfeilrichtung IV gemäß Fig. 2, wobei die Rollenverstellung für die Seitenrollen fortgelassen wurde
- Fig. 4B: eine Ansicht in Pfeilrichtung IV gemäß Fig. 2 unter ausschließlicher Darstellung der Rollenverstellung für die Seitenrollen

In der Fig. 1 ist mit 7 ein Schrägaufzug bezeichnet, welcher aus mehreren teleskopierbaren Schienen 1 - 6 besteht, die auf einem Fahrgestell 8 abgestützt sind. Mit 9 ist ein Lastaufnahmemittel bezeichnet, welches an einem strichpunktiert dargestellten Schlitten 10 abgestützt ist.

In der Fig. 2 ist in der Seitenansicht der allgemein mit 10 dargestellte Schlitten mit dem strichpunktiert angedeuteten Lastaufnahmemittel 9 dargestellt. Der Schlitten 10 weist einen Schlittengrundrahmen 21 auf (s. Fig. 3) der aus mehreren Längsträgern 27, 33 und 38 sowie Querträgern 39 und 40 und Vertikalstützen 41 gebildet ist. Die allgemein mit 14 bezeichnete Rollenverstellung erfolgt über ein Hebelgestänge 16, das im folgenden erläutert wird:
Die in Pfeilrichtung 18 wirkende Zugkraft der beiden Lastseile 15 und 15' wird über die mit 37 bezeichneten Zughebel, welche drehfest mit der Zugachse 22 verbunden sind, auf die Zugachse 22 übertragen. Die Drehbewegung der Zugachse 22 wird weiter über den ebenfalls drehfest mit der Zugachse 22 verbundenen Hebel 23 auf die Doppellasche 24 übertragen (die Bewegung des Hebelgestänges ist in der Fig. 2 durch entsprechende Pfeile verdeutlicht); der Zug in der Doppellasche 24 überträgt sich auf den Waagebalken 25, an dem drehbar die mit 26 bezeichneten Doppellaschen angeordnet sind. Das freie Ende der Doppellaschen 26 ist über das Lager 42 mit dem unteren freien Ende jeweils eines vorderen und eines hinteren Lagerbalkens 17 verbunden, so daß diese Enden der Lagerbalken 17 bei Belastung des Lastseiles 15, 15' gegeneinander gezogen werden. Da am unteren und am oberen Ende jedes der beiden Lagerbalken 17, 17' im Drehlager 19 die Doppelrollen (Oberrollen 11 und Unterrollen 12) über eine Schwinge 20 gelagert sind, werden Oberrollen 11 und Unterrollen 12 bei Belastung der Lastseile 15 und 15' gegeneinander und damit gegen das Schienenprofil 13 gezogen, so daß sich, wie in der Fig. 2 dargestellt, an der Schiene 4 der Abstand a einstellt.

Die Lagerbalken 17 und 17' sind im Bereich ihrer Längsmitte in Lagern 28 eines Längsträgers 27 des Schlittengrundrahmens 21 im Abstand c gelagert. Es ist ersichtlich, daß bei geringer werdendem Abstand a, d.h. bei zunehmend kleinerem Profilquerschnitt der Abstand b zwischen den Oberrollen 11 größer und der Abstand b' zwischen den Unterrollen 12 geringer wird.

Aus der Fig. 4 ist entnehmbar, daß die am Lagerbalken 17 bzw. 17' angeordneten Drehlager 19 vom Lagerbalken 17 bzw. 17' in Richtung auf die Schlittenlängsmitte vorspringen, so daß die in den Schwingen 20 gelagerten Oberrollen 11 bzw. Unterrollen 12 dem Schienenprofil 13 einwandfrei anliegen.

Es versteht sich, daß das vorbeschriebene Hebelgestänge 16 der Rollenverstellung 14 symmetrisch zur Schlittenlängsmitte angeordnet ist.

Das aus den Fig. 3 und 4B erkennbare Hebelgestänge 31 für die Verstellung der Seitenrollen 29 wird wie folgt erläutert:
Am Querträger 39 des Schlittengrundrahmens 21 ist im Drehlager 43 eine Gasfeder 30 angeschlossen, welche auf einem mit 44 bezeichneten zweiarmigen Hebel wirkt, der über eine Stützkonsole 45 am Querträger 39 abgestützt ist. An den freien Enden des zweiarmigen Hebels 44 angeordnete Zugstangen 46 und 47 übertragen den Druck der Gasfeder 30 über Hebel 48 und mit diesen drehfest verbundene Schwenkachsen 49 auf Winkelhebel 50, an denen die Seitenrollen 29 gelagert sind, so daß sie mittels der Gasfeder 30 gegen die Außenfläche 32 des Schienenprofils im Sinne einer Abstandsveränderung des Abstandes d anpreßbar sind.

In der Fig. 3 ist zwischen zwei Längsträgern 33 des Schlittengrundrahmens 21 eine in der dargestellten Pfeilrichtung beaufschlagte Gasfeder 34 dargestellt, die mittels eines Zugseiles 35 einen ständigen Zug auf die Exzenterbremse 36 ausübt. Zu diesem Zweck umschlingt das Zugseil 35 mehrfach die Zugachse 22 und ist an dieser festgelegt. Beim Bruch des Lastseiles 15, 15' fällt somit aktiv die Exzenterbremse ein; die Unterrollen 12 werden dabei sofort gegen die Unterseite des Schienenprofils gepreßt und das Schienenprofil zwischen Exzenterbremse 36 und Unterrolle 12 reibungsschlüssig gehalten.

### Bezugszeichenliste

- 1 =: Schiene
- 2 =: Schiene
- 3 =: Schiene
- 4 =: Schiene
- 5 =: Schiene
- 6 =: Schiene
- 7 =: Schrägaufzug
- 8 =: Fahrgestell
- 9 =: Lastaufnahmemittel
- 10 =: Schlitten
- 11 =: Oberrollen
- 12 =: Unterrollen
- 13 =: Schienenprofil
- 14 =: Rollenverstellung
- 15 =: Lastseil
- 15' =: Lastseil
- 16 =: Hebelgestänge
- 17 =: Lagerbalken
- 17' =: Lagerbalken
- 18 =: Pfeil in Aufzugsrichtung
- 19 =: Drehlager am Lagerbalken
- 20 =: Schwinge
- 21 =: Schlittengrundrahmen
- 22 =: Zugachse
- 23 =: Hebel
- 24 =: Doppellasche
- 25 =: Waagebalken
- 26 =: Doppellasche
- 27 =: Längsträger
- 28 =: Lager der Lagerbalken
- 29 =: Seitenrollen
- 30 =: Gasfeder
- 31 =: Hebelgestänge
- 32 =: Außenfläche des Schienenprofils
- 33 =: Längsträger am Schlittengrundrahmen
- 34 =: Gasfeder
- 35 =: Zugseil
- 36 =: Exzenterbremse
- 37 =: Zughebel
- 38 =: Längsträger
- 39 =: Querträger
- 40 =: Querträger
- 41 =: Vertikalstützen
- 42 =: Lager
- 43 =: Drehlager
- 44 =: Hebel
- 45 =: Stützkonsole
- 46 =: Zugstange
- 47 =: Zugstange
- 48 =: Hebel
- 49 =: Schwenkachse
- 50 =: Winkelhebel
- a =: Rollenabstand
- b =: Rollenabstand
- b' =: Rollenabstand
- c =: Abstand der Lager der Lagerbalken
- d =: Abstand der Seitenrollen

## Patentansprüche

1. Schrägaufzug (7), insbesondere Material- und/oder Personenaufzug mit mehreren Teleskopschüssen, welche Führungsschienen (z.B. Schienen 1 - 6) für einen daran verfahrbaren, ein Lastaufnahmemittel (9) tragenden Schlitten (10) bilden, welcher mittels Oberrollen (11) und Unterrollen (12) an dem Schienenprofil (13) geführt ist, wobei der Abstand zwischen dem Schlitten (10) und der Unterrolle (12) beim Uebergang von einer Führungsschiene auf die nächstfolgende größeren (kleineren) Querschnittes durch eine vom Schlittenseil (Lastseil (15, 15') beaufschlagte Rollenverstellung (14) selbstätig veränderbar ist und die Rollenverstellung aus einem Hebelgestänge (16) besteht, dadurch gekennzeichnet, daß die Oberrolle(n) (11) und Unterrolle(n) (12) des Schlittens (10) an einem gemeinsamen, Bestandteil des Hebelgestänges (16) bildenden, schwenkbaren Lagerbalken (17, 17') gelagert sind.

2. Schrägaufzug nach Anspruch 1, dadurch gekennzeichnet, daß - jeweils in Aufzugsrichtung (Pfeil 18) gesehen - die Oberrolle(n) (11) und die Unterrolle(n) (12) einerseits und die hintere(n) Oberrolle(n) (11) und die hintere(n) Unterrolle(n) (12) andererseits jeweils an einem schwenkbaren Lagerbalken (17, 17') gelagert sind.

3. Schrägaufzug nach Anspruch 1 und 2 dadurch gekennzeichnet, daß an den freien Enden der Lagerbalken (17, 17') das Achslager (19) für eine Doppelrollen (11 bzw. 12) tragende Schwinge (20) angeordnet ist.

4. Schrägaufzug nach Anspruch 1 oder einem der Ansprüche 1 - 3, dadurch gekennzeichnet, daß an der drehbar im Schlittengrundrahmen (21) gelagerten Zugachse (22) drehfest ein Hebel (23) angeordnet ist, welcher drehbar an einem Ende einer Zuglasche (Doppellasche 24) angeordnet ist, die ihrerseits mit ihrem anderen (unteren) Ende drehbar mit einem Waagebalken (25) verbunden ist, welcher - ggf. über zwischengeschaltete weitere Zuglaschen (Doppellaschen 26) - die unteren Enden des vorderen und des hinteren Lagerbalkens (17, 17') miteinander verbindet.

5. Schrägaufzug nach Anspruch 1 oder einem der Ansprüche 1 - 4, dadurch gekennzeichnet, daß der Lagerbalken (17, 17') im Bereich seiner Längsmitte an einem Längsträger (27) des Schlittengrundrahmens (21) drehbar gelagert (Lager 28) ist.

6. Schrägaufzug nach einem der Ansprüche 1 - 5, gekennzeichnet durch eine Bemessung des Hebels (23), der Zuglasche (Doppellasche 24), des Waagebalkens (25), der ggf. zwischengeschalteten weiteren Zuglaschen (Doppellaschen 26) und des Abstandes (c) der Lager (28) der Lagerbalken (17, 17') am Längsträger (27) des Schlittengrundrahmens (21) derart, daß der Rollenabstand (b) der vorderen und hinteren Oberrolle(n) (11) größer ist als der Rollenabstand (b') der vorderen und hinteren Unterrolle(n) (12).

7. Schrägaufzug nach Anspruch 1, gekennzeichnet durch die Verwendung von zwei Lastseilen (15, 15').

8. Schrägaufzug nach Anspruch 1, dadurch gekennzeichnet, daß der Abstand (d) der gegenüberliegenden Seitenrollen (29) durch ein mittels einer Gasfeder (30) ständig beaufschlagtes, ausschließlich die gegenüberliegenden Seitenrollen (29) verbindendes Hebelgestänge (31) im Sinne einer ständig wirkenden Anpreßkraft an die Außenflächen (32) der Schienenprofile (13) selbstätig elastisch veränderbar ist.

9. Schrägaufzug nach Anspruch 1, dadurch gekennzeichnet, daß zwischen zwei Längsträgern (33) des Schlittengrundrahmens (21) eine Gasfeder (34) angeordnet ist, welche über ein zwischengeschaltetes Zugseil (35) auf die drehbar im Schlittengrundrahmen (21) gelagerte, drehfest mit einer Exzenterbremse (36) verbundenen Zugachse (22) ständig ein entgegen der Zugrichtung des Lastseiles (15, 15') gerichtetes Moment ausübt.

## Claims

1. Sloping elevator (7), in particular material and/or passenger elevator having a plurality of telescope runners which form guide rails (e.g. rails 1 - 6) for a slide (10) which can be moved on said guide rails, bears a load-receiving means (9) and is guided on the rail profile (13) by means of upper rollers (11) and lower rollers (12), the spacing between the slide (10) and the lower roller (12) being automatically variable at the transition from one guide rail to the subsequent guide rail of larger (smaller) cross-section by a roller adjustment (14), charged by the slide rope (load rope (15, 15')), and the roller adjustment consisting of a lever linkage (16), characterised in that the upper roller(s) (11) and the lower roller(s) (12) of the slide (10) are mounted on a common swivellable bearing beam (17, 17') which forms an integral part of the lever linkage (16).

2. Sloping elevator according to Claim 1, characterised in that - seen in each case in the direction of the elevator (arrow 18) - the upper roller(s) (11) and the lower roller(s) (12) on the one hand and the rear upper roller(s) (11) and the rear lower roller(s) (12) on the other hand are mounted in each case on a swivellable bearing beam (17, 17').

3. Sloping elevator according to Claims 1 and 2, characterised in that the axle bearing (19) for a link (20) bearing double rollers (11 and 12) is arranged at the free ends of the bearing beams (17, 17').

4. Sloping elevator according to Claim 1 or one of Claims 1 - 3, characterised in that a lever (23) is arranged fixedly in terms of rotation on the tension axle (22), which is mounted rotatably in the basic frame (21) of the slide, which lever is arranged rotatably at one end of a tension strap (double strap 24) which, in turn, is connected rotatably by its other (lower) end to a balance beam (25) which - if appropriate, with interposed further tension straps (double straps 26) - connects the lower ends of the front and of the rear bearing beam (17, 17') to one another.

5. Sloping elevator according to Claim 1 or one of Claims 1 - 4, characterised in that the bearing beam (17, 17') is mounted rotatably (bearings 28) in the region of its longitudinal centre on a longitudinal support (27) of the basic frame (21) of the slide.

6. Sloping elevator according to one of Claims 1 - 5, characterised by a dimensioning of the lever (23), of the tension strap (double strap 24), of the balance beam (25), of the interposed further tension straps (double straps 26), if appropriate, and of the spacing (c) of the bearings (28) of the bearing beams (17, 17') on the longitudinal support (27) of the basic frame (21) of the slide in such a way that the roller spacing (b) of the front and rear upper roller(s) (11) is greater than the roller spacing (b') of the front and rear lower roller(s) (12).

7. Sloping elevator according to Claim 1, characterised by the use of two load ropes (15, 15').

8. Sloping elevator according to Claim 1, characterised in that the spacing (d) of the opposite side rollers (29) is automatically elastically variable in the sense of a permanently effective pressing-on force onto the outer surfaces (32) of the rail profiles (13) by a lever linkage (31) which is permanently charged by means of a gas spring (30) and solely connects the opposite side rollers (29).

9. Sloping elevator according to Claim 1, characterised in that a gas spring (34) is arranged between two longitudinal supports (33) of the basic frame (21) of the slide, which gas spring permanently exerts a moment directed counter to the hauling direction of the load rope (15, 15') via an interposed hauling rope (35) on the tension axle (22) which is mounted rotatably in the basic frame (21) of the slide and is connected fixedly in terms of rotation to an eccentric brake (36).

## Revendications

1. Elévateur incliné (7), en particulier élévateur à matériel ou à personnel, comportant plusieurs tronçons télescopiques, qui forment des rails de guidage (par exemple rails 1 à 6) pour un chariot (10) déplaçable sur ces rails et qui porte un moyen de réception de charge (9), en étant guidé sur le profilé à rail (13) au moyen de galets supérieurs (11) et de galets inférieurs (12), la distance entre le chariot (10) et le galet inférieur (12), lors du passage d'un rail de guidage au suivant, qui est d'une section transversale plus grande (plus petite), étant modifiable automatiquement au moyen d'un dispositif de réglage des galets (14) qui est sollicité du côté du chariot (câble de charge (12,12')) et le dispositif de réglage étant composé d'une tringlerie à levier (16), caractérisé en ce que le(s) galet(s) supérieur(s) (11) et le(s) galet(s) inférieur(s) (12) du chariot (10) sont montés sur une poutre support (17,17') pivotante commune, faisant partie de la tringlerie à levier (16).

2. Elévateur incliné selon la revendication 1, caractérisé en ce que, dans le direction de la montée (flèche 18), le(s) galet(s) supérieur(s) (11) et le(s) galet(s) inférieur(s) (12) d'une part, et le(s) galet(s) supérieur(s) arrière (11) le(s) galet(s) inférieur(s) arrière (12) d'autre part, sont respectivement montés sur une poutre support (17,17') pivotante.

3. Elévateur incliné selon les revendications 1 et 2, caractérisé en ce qu'un balancier (20) qui porte le palier constituant l'axe de rotation (19) d'un train de double galets (11, ou 12) est disposé aux extrémités libres de la poutre support (17,17').

4. Elévateur incliné selon la revendication 1, ou l'une des revendications 1 à 3, caractérisé en ce que, sur l'axe de traction (22), monté à rotation dans le châssis du chariot (21), est disposé, bloqué en rotation, un levier (23) disposé tournant à une extrémité d'une attache de traction (attache double 24), qui, à son tour, est rel iée à rotation par son autre extrémité (inférieure) à une poutre de balancier (25) qui relie entre eux - le cas échéant par l'intermédiaire d'attaches de traction (attaches doubles 26) supplémentaires montés en position intermédiaire - les extrémités inférieures de la poutre support avant et de la poutre support arrière (17,17').

5. Elévateur incliné selon la revendication 1, ou l'une des revendications 1 à 4, caractérisé en ce que, dans sa zone centrale longitudinale, la poutre support (17,17') est montée à rotation (palier 28) sur une poutre longitudinale (27) du châssis de chariot (21).

6. Elévateur incliné selon l'une des revendications 1 à 5, caractérisé par un dimensionnement du levier (23), de l'attache de traction (attache double (24), de la poutre de balancier (25), des attaches de traction (attaches doubles 26) supplémentaires, montées le cas échéant en position intermédiaire et de l'entraxe (c) des paliers (28) des poutres support (17,17') sur la poutre longitudinale (27) du châssis de chariot (21), tel que l'entraxe de galet (b) du ou des galet(s) supérieur(s) arrière avant et arrière est supérieur à l'entraxe de galet (b' ) du ou des galet(s) inférieur(s) avant et arrière (12).

7. Elévateur incliné selon la revendication 1, caractérisé par l'utilisation de deux câbles de charge (15,15').

8. Elévateur incliné selon la revendication 1, caractérisé en ce que la distance (d) entre les deux galets latéraux (29) opposés est modifiable automatiquement et élastiquement, en vue d'une action permanente d'une force de pressage sur les surfaces extérieures (32) des profilés à rail (13), au moyen d'une tringlerie à levier (31), sollicitée en permanence par un ressort à gaz (30), qui relie exclusivement les galets latéraux (29) opposés.

9. Elévateur incliné selon la revendication 1, caractérisé en ce qu'entre deux poutres longitudinales (33) du châssis du chariot (21) est disposé un ressort à gaz (34), qui, par l'intermédiaire d'un câble de traction (35) intercalé, exerce en permanence un couple opposé à la direction de traction du câble de charge (15,15'), sur l'axe de traction (22), monté à rotation dans le châssis de chariotu (21) et relié, bloqué en rotation, à un frein à excentrique (36).
